# EUROPÄISCHE PATENTSCHRIFT

(11) **EP 3 444 025 B1**
(45) Veröffentlichungstag und Bekanntmachung des Hinweises auf die Patenterteilung: **02.06.2021**
(21) Anmeldenummer: 18185088.4
(22) Anmeldetag: 24.07.2018
(51) Int. Cl.: B01F 5/12, F04B 13/02

(54) **MISCHANLAGE UND ENTSPRECHENDES MISCHVERFAHREN**
MIXING PLANT AND CORRESPONDING MIXING PROCESS
INSTALLATION DE MÉLANGE ET PROCÉDÉ DE MÉLANGE CORRESPONDANT

(30) Priorität: 03.08.2017 DE 102017117584
(43) Veröffentlichungstag der Anmeldung: 20.02.2019
(73) Patentinhaber: Dürr Systems AG, 74321 Bietigheim-Bissingen (DE)
(72) Erfinder: Kaufmann, Robin, 75365 Calw- Stammheim (DE); Carls, Alexander, 71083 Herrenberg (DE)
(74) Vertreter: v. Bezold & Partner Patentanwälte - PartG mbB

(56) Entgegenhaltungen:
- DE-A1- 2 821 005
- US-A- 4 595 495
- US-A1- 2003 156 952

## Beschreibung

Die Erfindung betrifft eine Mischanlage bzw. ein Mischverfahren zum Mischen von mehreren Komponenten (z.B. Beschichtungsmittelkomponenten) in einem vorgegebenen Mischungsverhältnis zu einem Gemisch (z.B. Beschichtungsmittelgemisch), beispielsweise zum Mischen von Kunststoffen oder zum Mischen eines Stammlacks mit einem Härter zu einem Zweikomponentenlack.

Derartige Mischanlagen sind aus dem Stand der Technik in verschiedenen Ausgestaltungen bekannt, die nachfolgend kurz beschrieben werden.

Beispielsweise sind Einspritzmischsysteme bekannt, bei denen ein kontinuierlicher Strom einer ersten Beschichtungsmittelkomponente laufend gemessen wird. Beim Erreichen einer bestimmten Mindestmenge der Beschichtungsmittelkomponente wird dann eine bestimmte Einspritzmenge einer zweiten Beschichtungsmittelkomponente in den Strom eingespritzt. Dieser Vorgang wiederholt sich dann laufend, so dass die beiden Beschichtungsmittelkomponenten mit dem gewünschten Mischungsverhältnis zusammengeführt werden. Allerdings erfordern derartige Einspritzmischsysteme in der Regel noch einen statischen Mischer, um das Beschichtungsmittelgemisch gleichmäßiger zu mischen.

Weiterhin sind zum Mischen von verschiedenen Beschichtungsmittelkomponenten Dosierpumpensysteme bekannt, bei denen Dosierpumpen die verschiedenen Beschichtungsmittelkomponenten in einem gemeinsamen Kanal zusammenführen, wobei das Beschichtungsmittelgemisch dann in der Regel auch noch durch einen statischen Mischer geleitet wird, um die Beschichtungsmittelkomponenten gleichmäßiger zu mischen. Hierbei wird das Mischungsverhältnis durch die Fördermengen der Dosierpumpen eingestellt.

Eine Abwandlung derartiger Dosierpumpensysteme sind Dosierkolbensysteme, bei denen anstelle von Dosierpumpen Dosierzylinder mit verschiebbaren Dosierkolben treten.

Ferner sind Mischkammersysteme bekannt, bei denen die einzelnen Beschichtungsmittelkomponenten beispielsweise durch Dosierpumpen oder Dosierzylinder in eine Mischkammer eingebracht und dort beispielsweise durch ein Rührwerk vermischt werden. Ein solches Mischkammersystem ist beispielsweise aus EP 0 334 092 A1 bekannt.

Weiterhin ist aus DE 10 2015 008 659 A1 eine Mischeinrichtung bekannt, die in einen Zerstäuber integriert werden kann. Hierbei wählt eine Wechselventilanordnung die zu mischenden Beschichtungsmittelkomponenten aus und führt diese am Ausgang der Wechselventilanordnung zusammen, wobei das Beschichtungsmittelgemisch dann noch durch einen statischen Mischer (z.B. Gittermischer, Wendelmischer) geleitet wird.

Zum allgemeinen technischen Hintergrund der Erfindung ist auch hinzuweisen auf DE 37 25 646 A1.

Ferner offenbart DE 20 2008 001 992 U1 eine Mischanlage zum Mischen von Komponenten eines Beschichtungsmittels. Die verschiedenen Komponenten werden hierbei über Einlassventile nacheinander in einen Dosierzylinder gegeben, wobei eine Waage die jeweilige Füllmenge misst und die Öffnungs- bzw. Schließzeiten der Einlassventile entsprechend steuert. Nachteilig an dieser bekannten Mischanlage ist die Tatsache, dass eine Waage zur Messung der jeweiligen Füllmengen erforderlich ist.

Die vorstehend beschriebenen bekannten Mischeinrichtungen sind jedoch noch nicht vollständig befriedigend.

Zum technischen Hintergrund der Erfindung ist auch hinzuweisen auf US 4 595 495 A und US 2003/156952 A1.

Schließlich offenbart DE 28 21 005 A1 eine Mischanlage gemäß dem Oberbegriff von Anspruch 1 und ein Mischverfahren gemäß dem Oberbegriff von Anspruch 8.

Der Erfindung liegt deshalb die Aufgabe zugrunde, eine verbesserte Mischanlage bzw. ein entsprechendes Mischverfahren zu schaffen.

Diese Aufgabe wird durch eine Mischanlage bzw. ein Mischverfahren gemäß den unabhängigen Ansprüchen gelöst.

Die erfindungsgemäße Mischanlage eignet sich zum Mischen von mehreren Beschichtungsmittelkomponenten in einem vorgegebenen Mischungsverhältnis zu einem Beschichtungsmittelgemisch. Beispielsweise kann die erfindungsgemäße Mischanlage eingesetzt werden, um einen Stammlack mit einem Härter zu einem Zweikomponentenlack zu mischen. Die Erfindung ist jedoch hinsichtlich des Typs der zu mischenden Beschichtungsmittelkomponenten nicht auf Stammlack und Härter beschränkt. Vielmehr eignet sich die Erfindung auch zur Mischung anderer Typen von Beschichtungsmittelkomponenten. Weiterhin ist zu erwähnen, dass die Erfindung hinsichtlich der Anzahl der zu mischenden Beschichtungsmittelkomponenten nicht auf genau zwei Beschichtungsmittelkomponenten beschränkt ist. Vielmehr eignet sich die Erfindung auch zum Mischen einer größeren Anzahl von Beschichtungsmittelkomponenten.

Darüber hinaus eignet sich die Erfindung auch zum Mischen anderer Komponenten als Beschichtungsmittelkomponenten. Beispielsweise kann es sich bei den zu mischenden Komponenten um Kunststoffe handeln. So können beispielsweise milchige Plastisole in der Spielzeugindustrie eingefärbt werden, indem Grundfarbpigmente gemischt werden, um den gewünschten Farbton zu erreichen. Ein weiteres Beispiel sind Kleber, die eingefärbt werden, um bestimmte Farbkontraste in Fugen von Kanten zu vermeiden. Im Folgenden wird jedoch zur Vereinfachung der konkrete Begriff "Beschichtungsmittelkomponenten" verwendet, was jedoch keine Beschränkung bedeuten soll.

Die erfindungsgemäße Mischanlage weist zunächst in Übereinstimmung mit dem Stand der Technik gemäß DE 10 2015 008 659 A1 eine Wechselventilanordnung mit mehreren Einlässen zur Zuführung der zu mischenden Beschichtungsmittelkomponenten und einem gemeinsamen Auslass zur Abgabe der zu mischenden Beschichtungsmittelkomponenten auf.

Vorzugsweise dient die Wechselventilanordnung nicht nur zur Steuerung des Materialzuflusses für die einzelnen Beschichtungsmittelkomponenten, sondern auch zur Auswahl der zu mischenden Beschichtungsmittelkomponenten aus einer Vielzahl von zur Verfügung stehenden Beschichtungsmittelkomponenten. Beispielsweise ist es denkbar, dass die Wechselventilanordnung einen von zahlreichen Stammlacken auswählt und mit einem gemeinsamen oder einem individuell passenden Härter zusammenführt.

Hierbei ist zu erwähnen, dass die Wechselventilanordnung die zu mischenden Beschichtungsmittelkomponenten am Auslass vorzugsweise sequentiell abgibt, d.h. ohne eine zeitliche Überlappung. Am Auslass der Wechselventilanordnung wird also vorzugsweise noch kein Beschichtungsmittelgemisch abgegeben. Vielmehr treten die zu mischenden Beschichtungsmittelkomponenten am Auslass der Wechselventilanordnung vorzugsweise sequentiell und ungemischt aus.

Die erfindungsgemäße Mischanlage zeichnet sich nun durch einen Dosierzylinder aus, der mit dem Auslass der Wechselventilanordnung verbunden ist und die zu mischenden Beschichtungsmittelkomponenten von der Wechselventilanordnung aufnimmt. In dem Dosierzylinder befindet sich ein verschiebbarer Dosierkolben, der beim Befüllen des Dosierzylinders verschoben wird, so dass die Kolbenbewegung des Dosierkolbens die Füllmenge der jeweiligen Beschichtungsmittelkomponente definiert. Die zu mischenden Beschichtungsmittelkomponenten werden also von der Wechselventilanordnung ausgewählt, dem Dosierzylinder zugeführt und in dem Dosierzylinder zusammengeführt.

Der im Rahmen der Erfindung verwendete Begriff eines Dosierzylinders ist allgemein zu verstehen und nicht beschränkt auf einen Dosierzylinder mit einem exakt kreisförmigen Innenquerschnitt. Vielmehr können der Dosierzylinder und der Dosierkolben auch beliebige andere Querschnitte aufweisen. Entscheidend ist lediglich, dass der Dosierkolben in dem Dosierzylinder verschiebbar ist, um die Füllmenge des jeweiligen Beschichtungsmittels zu definieren.

In einem bevorzugten Ausführungsbeispiel der Erfindung ist ein Dosierantrieb vorgesehen, um den Dosierkolben in dem Dosierzylinder entsprechend der definierten Füllmenge des jeweiligen Beschichtungsmittels zu bewegen. In diesem Zusammenhang ist zu erwähnen, dass der im Rahmen der Erfindung verwendete Begriff eines Dosierzylinders vorzugsweise impliziert, dass die jeweilige Füllmenge der jeweiligen Beschichtungsmittelkomponente genau eingestellt werden kann, was dem Begriff des Dosierens entspricht.

Vorzugsweise weist der Dosierantrieb einen Elektromotor (z.B. Servomotor) auf, der über ein Schraubgetriebe (z.B. Kugelgewindegetriebe) oder über einen Zahnriemen auf den Dosierkolben wirken kann.

Weiterhin ist es vorteilhaft, wenn der Dosierantrieb einen Drehwinkelgeber aufweist, der den Drehwinkel des Elektromotors misst, wobei der Drehwinkel des Elektromotors auch die Füllmenge definiert. Der Drehwinkelgeber ermöglicht also mittelbar eine genaue Messung der Füllmenge der jeweiligen Beschichtungsmittelkomponente. Der Drehwinkelgeber verfügt deshalb vorzugsweise über eine sehr große Winkelauflösung, um eine hohe Dosiergenauigkeit zu erreichen. Die Winkelauflösung des Drehwinkelgebers kann deshalb im Rahmen der Erfindung mindestens 2000, 4000, 8000, 16000, 32000, 64000 oder sogar mindestens 128000 Inkremente pro Umdrehung betragen, um eine entsprechend hohe Dosiergenauigkeit zu erzielen.

Darüber hinaus besteht im Rahmen der Erfindung die Möglichkeit, dass kinematisch zwischen dem Elektromotor und dem Dosierkolben eine Welle und/oder eine Kolbenstange aus einem elektrisch isolierenden Material angeordnet ist, um eine Potentialtrennung zu ermöglichen. Dies ist insbesondere dann vorteilhaft, wenn das Beschichtungsmittelgemisch für eine elektrostatische Beschichtungsmittelaufladung elektrisch aufgeladen werden soll.

Der Dosierantrieb ermöglicht vorzugsweise - wie bereits vorstehend kurz erwähnt wurde - eine hohe Dosiergenauigkeit mit sehr geringen Dosierfehlern. Die Dosierfehler können beispielsweise kleiner sein als ±10ml, ±5ml, ±2ml, ±1ml, ±500nl, ±200nl oder sogar ±100nl.

Alternativ zu dem vorstehend erwähnten Elektroantrieb des Dosierantriebs besteht auch die Möglichkeit, dass der Dosierantrieb pneumatisch oder hydraulisch arbeitet.

Es wurde bereits vorstehend kurz erwähnt, dass der Dosierzylinder mit dem Auslass der Wechselventilanordnung verbunden ist, d.h. der Dosierzylinder wird aus dem Ausgang der Wechselventilanordnung befüllt. Vorzugsweise ist zwischen dem Auslass der Wechselventilanordnung und dem Dosierzylinder ein steuerbares Absperrventil angeordnet, um die Materialabgabe aus der Wechselventilanordnung in den Dosierzylinder zu steuern.

Der Dosierzylinder gibt das vorgemischte Beschichtungsmittelgemisch dann an ein Applikationsgerät ab, wobei zwischen dem Dosierzylinder und dem Applikationsgerät ein steuerbares Auslassventil und/oder ein statischer Mischer (z.B. Gittermischer, Wendelmischer) angeordnet sein können, wobei der statische Mischer die Aufgabe hat, die von dem Dosierzylinder nur vorgemischten Beschichtungsmittelkomponenten gleichmäßiger zu mischen.

Ferner kann die erfindungsgemäße Mischanlage eine Materialrückführung aufweisen, um bei einem Spülvorgang Beschichtungsmittelreste aus dem Dosierzylinder aufzunehmen. Beispielsweise kann diese Materialrückführung einen Sammelbehälter für die Beschichtungsmittelreste aufweisen.

Erfindungsgemäß ist ein steuerbares Spülmittelventil vorgesehen, um die Zuführung von Spülmittel in den Dosierzylinder zu steuern.

Darüber hinaus kann auch ein steuerbares Rückführventil vorgesehen sein, um die Materialabgabe aus dem Dosierzylinder in die Materialrückführung zu steuern.

Im Rahmen der Erfindung besteht auch die Möglichkeit, dass stromabwärts hinter der Wechselventilanordnung mehrere Dosierzylinder und/oder mehrere statische Mischer in Strömungsrichtung hintereinander angeordnet sind, was auch eine Potentialtrennung ermöglicht. Den einzelnen Dosierzylindern ist vorzugsweise jeweils ein Spülmittelventil, ein Rückführventil, ein Absperrventil und/oder ein Auslassventil zugeordnet.

Der Anschluss der Materialrückführung kann jedoch bei den verschiedenen Dosierzylindern unterschiedlich erfolgen. So kann die Materialrückführung mit dem zugehörigen Rückführventil bei dem stromaufwärtigen Dosierzylinder unmittelbar an den Dosierzylinder angeschlossen sein. Bei dem stromabwärtigen Dosierzylinder kann dagegen zwischen Dosierzylinder und Materialrückführung der statische Mischer angeordnet sein.

Weiterhin ist noch zu erwähnen, dass sich die erfindungsgemäße Mischanlage für eine sehr große Viskositätsbandbreite eignet, d.h. es können Beschichtungsmittelkomponenten mit sehr unterschiedlichen Viskositäten gemischt werden. Beispielsweise kann die Viskositätsbandbreite 15MPa·s bis 10000MPa·s betragen.

Zusätzlich zu der vorstehend beschriebenen Mischanlage beansprucht die Erfindung auch Schutz für ein entsprechendes Mischverfahren, wobei sich die einzelnen Verfahrensschritte des erfindungsgemäßen Mischverfahrens bereits aus der Beschreibung ergeben und deshalb nicht separat beschrieben werden müssen.

Es ist jedoch zu erwähnen, dass zur Durchmischung der Beschichtungsmittelkomponenten in dem Dosierzylinder oder zum Lösen von Beschichtungsmittelrückständen in dem Dosierzylinder die Möglichkeit besteht, den Dosierkolben ruckartig hin- und herzubewegen. Bei dieser ruckartigen Hin- und Herbewegung des Dosierkolbens entstehen Turbulenzen in dem Dosierzylinder, die zur Durchmischung der Beschichtungsmittelkomponenten bzw. zum Lösen von Beschichtungsmittelrückständen bei einem Spülvorgang beitragen.

Das Hin- und Herbewegen des Dosierkolbens kann beispielsweise dadurch erreicht werden, dass zusätzlich zu den zu mischenden Beschichtungsmittelkomponenten bzw. dem Spülmittel ein Restvolumen von Luft in den Dosierzylinder eingefüllt wird. Der Dosierantrieb wird dann eingeschaltet, um die Luft in dem Dosierzylinder zu komprimieren. Beim Ausschalten des Dosierantriebs wird der Dosierkolben dann freigegeben, so dass die komprimierte Luft den Dosierkolben ruckartig zurückspringen lässt, wodurch in dem Dosierzylinder Turbulenzen entstehen, die zur Verbesserung der Durchmessung bzw. zum Lösen der Beschichtungsmittelrückstände in dem Dosierzylinder beitragen. Die Luft kann dann beispielsweise aus dem Dosierzylinder abgelassen werden.

Ferner ist zu erwähnen, dass die verschiedenen zu mischenden Beschichtungsmittelkomponenten vorzugsweise in einer bestimmten Reihenfolge in den Dosierzylinder eingefüllt werden.

Beispielsweise kann die Reihenfolge der Befüllung des Dosierzylinders an der Viskosität der zu befüllenden Beschichtungsmittelkomponenten orientiert werden. Vorzugsweise wird hierbei mit der Befüllung von niederviskosen Beschichtungsmittelkomponenten begonnen, um dann mit der Befüllung von höher viskosen Beschichtungsmittelkomponenten fortzuschreiten.

Alternativ besteht auch die Möglichkeit, dass die Reihenfolge der Befüllung der verschiedenen Beschichtungsmittelkomponenten an der jeweiligen Füllmenge orientiert wird, wobei vorzugsweise mit einer Befüllung kleiner Füllmengen begonnen und mit einer Befüllung großer Füllmengen fortgesetzt wird.

Schließlich besteht auch die Möglichkeit, dass zunächst Stammlack eingefüllt wird, während der Härter zuletzt eingefüllt wird.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung einer erfindungsgemäßen Mischanlage,
- Figur 2: eine Abwandlung von Figur 1 mit zwei Dosierzylindern und zwei statischen Mischern,
- Figur 3: eine schematische Darstellung des erfindungsgemäßen Mischverfahrens in Form eines Flussdiagramms,
- Figuren 4A und 4B: eine Abwandlung des Flussdiagramms gemäß Figur 3,
- Figur 5: ein Flussdiagramm zur Verdeutlichung der Verbesserung der Durchmischung durch ein ruckartiges Hin- und Herbewegen des Dosierkolbens, und
- Figur 6: ein Flussdiagramm zur Verdeutlichung der Verbesserung der Spülwirkung durch ruckartiges Hin- und Herbewegen des Dosierkolbens.

Figur 1 zeigt ein Ausführungsbeispiel einer erfindungsgemäßen Mischanlage zum Mischen mehrerer Beschichtungsmittelkomponenten (z.B. Härter und verschiedene Stammlacke) zu einem Beschichtungsmittelgemisch, das dann von einem Applikationsgerät 1 (z.B. Zerstäuber) auf ein Bauteil (z.B. Kraftfahrzeugkarosseriebauteil) appliziert werden kann.

Hierzu weist die erfindungsgemäße Mischanlage zunächst eine Wechselventilanordnung 2 mit zahlreichenden Einlässen 3 auf, um die zu mischenden Beschichtungsmittelkomponenten zuzuführen. Beispielsweise können über die Einlässe 3 der Wechselventilanordnung 2 mehrere verschiedene Stammlacke und ein Härter zugeführt werden.

Den einzelnen Einlässen 3 der Wechselventilanordnung 2 ist jeweils ein Einlassventil 4 zugeordnet, um den Materialfluss aus den einzelnen Einlässen 3 in einen gemeinsamen Kanal 5 hin zu einem Auslass 6 der Wechselventilanordnung 2 zu steuern.

Der Auslass 6 der Wechselventilanordnung 2 ist über ein Absperrventil 7 mit einem Dosierzylinder 8 verbunden.

In dem Dosierzylinder 8 ist ein Dosierkolben 9 von einem Dosierantrieb 10 mit einem Servomotor verschiebbar, wobei der Dosierantrieb 10 über eine elektrisch isolierende Kolbenstange 11 auf den Dosierkolben 9 wirkt. Die elektrisch isolierende Kolbenstange 11 ermöglicht hierbei eine Potentialtrennung im Rahmen einer elektrostatischen Beschichtungsmittelaufladung.

Der Dosierzylinder 8 ist über ein Auslassventil 12, einen statischen Mischer 13 (z.B. Gittermischer, Wendelmischer) und ein Hauptventil 14 mit dem Applikationsgerät 1 verbunden.

Darüber hinaus weist die Mischanlage noch ein Spülmittelventil 15 auf, um bei einem Spülvorgang Spülmittel in den Dosierzylinder 8 einzuleiten.

Ferner umfasst die Mischanlage eine Materialrückführung 16, die in einen Sammelbehälter 17 mündet.

Zwischen dem Sammelbehälter 17 und dem Dosierzylinder 8 ist hierbei noch ein steuerbares Rückführventil 18 angeordnet, um die Materialabgabe aus dem Dosierzylinder 8 in den Sammelbehälter 17 zu steuern.

Im Folgenden wird nun die Betriebsweise der Mischanlage beschrieben, wobei auf das Flussdiagramm gemäß Figur 3 Bezug genommen wird.

In einem ersten Schritt S1 wird der Dosierkolben 9 in eine Entleerungsposition gefahren, d.h. in der Zeichnung in die obere Stellung. Weiterhin werden das Spülmittelventil 15, das Rückführventil 18 und das Auslassventil 12 geschlossen, während das Absperrventil 7 zwischen der Wechselventilanordnung 2 und dem Dosierzylinder 8 geöffnet wird.

In einem Schritt S2 wird dann das gewünschte Einlassventil 4 geöffnet, wobei zunächst eine niedrigviskose Beschichtungsmittelkomponente A ausgewählt wird.

In einem nächsten Schritt S3 wird der Dosierkolben 9 dann von dem Dosierantrieb 10 gesteuert so verfahren, dass ein definiertes Volumen V_{A} der ausgewählten Beschichtungsmittelkomponente A in den Dosierzylinder 8 gefüllt wird.

In einem weiteren Schritt S4 wird dann das Einlassventil für die niedrigviskose Beschichtungsmittelkomponente A geschlossen und ein anderes Einlassventil für eine hochviskose Beschichtungsmittelkomponente B wird in einem Schritt S5 geöffnet.

In einem Schritt S6 wird der Dosierkolben 9 dann gesteuert so verfahren, dass wieder ein definiertes Volumen V_{B} der Beschichtungsmittelkomponente B in den Dosierzylinder 8 gesaugt wird.

In einem Schritt S7 wird dann das Einlassventil für die hochviskose Beschichtungsmittelkomponente B geschlossen.

In einem Schritt S8 wird dann das Absperrventil 7 geschlossen, wohingegen das Auslassventil 12 geöffnet wird.

Der Dosierkolben 9 wird dann in einem Schritt S9 gesteuert verfahren und drückt dabei das in dem Dosierzylinder 8 befindliche, vorgemischte Beschichtungsmittelgemisch A+B aus dem Dosierzylinder 8 durch den statischen Mischer 13 hin zu dem Applikationsgerät 1.

In einem nächsten Schritt S10 wird dann das Auslassventil 12 geschlossen, während das Spülmittelventil 15 und das Rückführventil 18 geöffnet werden.

In einem Schritt S11 wird dann der Dosierzylinder 8 gespült. Dabei wird über das Spülmittelventil 15 Spülmittel in den Dosierzylinder eingeleitet, wodurch Beschichtungsmittelrückstände entfernt und über das geöffnete Rückführventil 18 in den Sammelbehälter 17 geleitet werden.

In einem Schritt S12 werden dann das Spülmittelventil 15 und das Rückführventil 18 geschlossen.

Zur Erleichterung des Verständnisses werden die Schritte S1-S12 des Flussdiagramms gemäß Fig. 3 nachfolgend nochmals kurz in Stichworten wiedergeben:
Schritt S1 von Fig. 3:
   - Dosierkolben in Entleerungsposition fahren
   - Spülmittelventil schließen
   - Rückführventil schließen
   - Auslassventil des Dosierzylinders schließen
   - Absperrventil öffnen
Schritt S2 von Fig. 3:
   Einlassventil für niedrigviskose Beschichtungsmittelkomponente A öffnen.
Schritt S3 von Fig. 3:
   Dosierkolben gesteuert so verfahren, dass definiertes Volumen V_{A} der Beschichtungsmittelkomponente A in den Dosierzylinder gesaugt wird.
Schritt S4 von Fig. 3:
   Einlassventil für niedrigviskose Beschichtungsmittelkomponente A schließen.
Schritt S5 von Fig. 3:
   Einlassventil für hochviskose Beschichtungsmittelkomponente B öffnen.
Schritt S6 von Fig. 3:
   Dosierkolben gesteuert so verfahren, dass definiertes Volumen V_{B} der Beschichtungsmittelkomponente B in den Dosierzylinder gesaugt wird.
Schritt S7 von Fig. 3:
   Einlassventil für hochviskose Beschichtungsmittelkomponente B schließen.
Schritt S8 von Fig. 3:
   Einlassventil schließen, Auslassventil öffnen.
Schritt S9 von Fig. 3:
   Dosierkolben verfahren und Beschichtungsmittelgemisch A+B aus Dosierzylinder in statischen Mischer drücken.
Schritt S10 von Fig. 3:
   Auslassventil schließen, Spülmittelventil öffnen, Rückführventil öffnen.
Schritt S11 von Fig. 3:
   Spülen des Dosierzylinders.
Schritt S12 von Fig. 3:
   Spülmittelventil und Rückführventil schließen.

Die Figuren 4A und 4B zeigen eine Abwandlung des Mischverfahrens gemäß Figur 3, so dass zur Vermeidung von Wiederholungen auf die vorstehende Beschreibung verwiesen wird.

Eine Besonderheit dieses Ausführungsbeispiels besteht darin, dass jeweils nicht die vollständigen Füllmengen V_{A} bzw. V_{B} in den Dosierzylinder 8 eingefüllt werden. Vielmehr werden in den Schritten S3 bzw. S6 jeweils nur Teilvolumina V_{A}/x bzw. V_{B}/x der gewünschten Befüllmengen in den Dosierzylinder 8 eingefüllt. Die Befüllung mit den Teilvolumina V_{A}/x bzw. V_{B}/x wird so oft zyklisch wiederholt, bis die gewünschten Gesamtmengen V_{A} bzw. V_{B} in den Dosierzylinder eingefüllt sind. Durch diese Vorgehensweise wird der Mischungsgrad beim Befüllen des Dosierzylinders 8 verbessert.

Zur Erleichterung des Verständnisses werden die Schritte S1-S8 des Flussdiagramms gemäß Fig. 4A nachfolgend nochmals kurz in Stichworten wiedergeben:
Schritt S1 von Fig. 4A:
   - Dosierkolben in Entleerungsposition fahren,
   - Spülventil schließen,
   - Rückführventil schließen,
   - Auslassventil des Dosierzylinders schließen,
   - Absperrventil öffnen.
Schritt S2 von Fig. 4A:
   Einlassventil für niedrigviskose Beschichtungsmittelkomponente A öffnen.
Schritt S3 von Fig. 4A:
   Dosierkolben gesteuert so verfahren, dass definiertes Teilvolumen V_{A}/x der Beschichtungsmittelkomponente A in den Dosierzylinder gesaugt wird.
Schritt S4 von Fig. 4A:
   Einlassventil für niedrigviskose Beschichtungsmittelkomponente A schließen.
Schritt S5 von Fig. 4A:
   Einlassventil für hochviskose Beschichtungsmittelkomponente B öffnen.
Schritt S6 von Fig. 4A:
   Dosierkolben gesteuert so verfahren, dass definiertes Teilvolumen V_{B}/x der Beschichtungsmittelkomponente B in den Dosierzylinder gesaugt wird.
Schritt S7 von Fig. 4A:
   Einlassventil für hochviskose Beschichtungsmittelkomponente B schließen.
Schritt S8 von Fig. 4A:
   Volumen V_{B} komplett eingefüllt?

Zur Erleichterung des Verständnisses werden die Schritte S8-S12 des Flussdiagramms gemäß Fig. 4B nachfolgend nochmals kurz in Stichworten wiedergeben:
Schritt S8 von Fig. 4B:
   Absperrventil schließen, Auslassventil öffnen.
Schritt S9 von Fig. 4B:
   Dosierkolben verfahren und Beschichtungsmittelgemisch A+B aus Dosierzylinder in statischen Mischer drücken.
Schritt S10 von Fig. 4B:
   Auslassventil schließen, Spülmittelventil öffnen, Rückführventil öffnen.
Schritt S11 von Fig. 4B:
   Spülen des Dosierzylinders.
Schritt S12 von Fig. 4B:
   Spülmittelventil und Rückführventil schließen.

Figur 5 zeigt in Form eines Flussdiagramms eine erfindungsgemäße Variante zur Verbesserung der Durchmischung der verschiedenen Beschichtungsmittelkomponenten in dem Dosierzylinder. Hierbei wird der Dosierzylinder 8 zunächst in einem Schritt S1 mit den gewünschten Beschichtungsmittelkomponenten befüllt.

Anschließend wird dann in einem Schritt S2 ein Restvolumen Luft in den Dosierzylinder 8 eingefüllt.

In einem Schritt S3 werden dann das Absperrventil 7, das Auslassventil 12, das Spülmittelventil 15 und das Rückführventil 18 geschlossen.

In einem Schritt S4 wird dann ein Zähler i=0 initialisiert.

Im nächsten Schritt S5 wird dann der Dosierkolben 9 von dem Dosierantrieb 10 so bewegt, dass das Luftvolumen in dem Dosierzylinder 8 komprimiert wird.

In einem Schritt S6 wird der Dosierantrieb 10 dann ausgeschaltet. Dies hat zur Folge, dass der Dosierkolben 9 freigegeben wird, so dass die komprimierte Luft den Dosierkolben 9 ruckartig zurückspringen lässt. Dieses ruckartige Zurückspringen des Dosierkolbens erzeugt in dem Dosierzylinder 8 Turbulenzen, was zu einer Verbesserung der Durchmischung der Beschichtungsmittelkomponenten beiträgt.

In einem Schritt S7 wird dann der Zähler i=i+1 inkrementiert.

In einem Schritt S8 wird dann geprüft, ob die gewünschte Anzahl i_{MAX} an Durchmischungsvorgängen erreicht ist.

Falls dies der Fall ist, so wird in einem Schritt S9 das Auslassventil 12 geöffnet und das Beschichtungsmittelgemisch kann aus dem Dosierzylinder 8 zu dem Applikationsgerät 1 geleitet werden.

Das ruckartige Hin- und Herbewegen des Dosierkolbens 9 kann nicht nur dazu verwendet werden, die Durchmischung der Beschichtungsmittelkomponenten in dem Dosierzylinder 8 zu verbessern. Vielmehr eignet sich das ruckartige Hin- und Herbewegen des Dosierkolbens 9 auch dazu, bei einem Spülvorgang das Ablösen von Beschichtungsmittelrückständen von den Innenwänden des Dosierzylinders 8 zu verbessern, wie in Figur 6 dargestellt ist.

Zur Erleichterung des Verständnisses werden die Schritte S1-S9 des Flussdiagramms gemäß Fig. 5 nachfolgend nochmals kurz in Stichworten wiedergeben:
Schritt S1 von Fig. 5:
   Dosierzylinder aus Wechselventilanordnung mit allen Beschichtungsmittelkomponenten befüllen.
Schritt S2 von Fig. 5:
   Restvolumen des Dosierzylinders mit Luft befüllen.
Schritt S3 von Fig. 5:
   Absperrventil, Auslassventil, Spülmittelventil und Rückführventil schließen.
Schritt S4 von Fig. 5:
   Zähler initialisieren i=0.
Schritt S5 von Fig. 5:
   Dosierkolben durch Servomotor so bewegen, so dass Luft komprimiert wird.
Schritt S6 von Fig. 5:
   Servomotor ausschalten, so dass Dosierkolben zurückspringt.
Schritt S7 von Fig. 5:
   Zähler inkrementieren i=i+1.
Schritt S8 von Fig. 5:
   i=i_{MAX}?
Schritt S9 von Fig. 5:
   Auslassventil öffnen und Dosierzylinder in statischen Mischer ausdrücken.

Das Flussdiagramm gemäß Figur 6 stimmt somit weitgehend mit dem Flussdiagramm gemäß Figur 5 überein, so dass zur Vermeidung von Wiederholungen im Wesentlichen auf die vorstehende Beschreibung zu Figur 5 verwiesen werden kann.

Es ist lediglich zu erwähnen, dass der Dosierzylinder 8 hierbei mit einem Gemisch aus Spülmittel, Luft und Beschichtungsmittelrückständen befüllt wird. Anschließend wird dann der Dosierkolben 9 ruckartig hin- und herbewegt, wie bereits vorstehend zu Figur 5 beschrieben wurde.

Zur Erleichterung des Verständnisses werden die Schritte S1-S12 des Flussdiagramms gemäß Fig. 6 nachfolgend nochmals kurz in Stichworten wiedergeben:
Schritt S1 von Fig. 6:
   Absperrventil und Auslassventil schließen.
Schritt S2 von Fig. 6:
   Spülmittelventil öffnen und Rückführventil schließen.
Schritt S3 von Fig. 6:
   Dosierzylinder teilweise mit Spülmittel füllen.
Schritt S4 von Fig. 6:
   Restvolumen des Dosierzylinders mit Luft befüllen.
Schritt S5 von Fig. 6:
   Spülmittelventil schließen.
Schritt S6 von Fig. 6:
   Zähler initialisieren i=0.
Schritt S7 von Fig. 6:
   Dosierkolben durch Servomotor so bewegen, dass Luft komprimiert wird.
Schritt S8 von Fig. 6:
   Servomotor ausschalten, so dass Dosierkolben zurückspringt.
Schritt S9 von Fig. 6:
   Zähler inkrementieren i=i+1.
Schritt S10 von Fig. 6:
   i=i_{MAX}?
Schritt S11 von Fig. 6:
   Rückführventil öffnen.
Schritt S12 von Fig. 6:
   Dosierzylinder in Rückführung entleeren.

Figur 2 zeigt eine Abwandlung des Ausführungsbeispiels gemäß Figur 1, so dass zur Vermeidung von Wiederholungen auf die vorstehende Beschreibung verwiesen wird, wobei für entsprechende Einzelheiten dieselben Bezugszeichen verwendet werden, die jedoch zur Unterscheidung mit dem Zusatz ".1" bzw. ".2" versehen sind.

Eine Besonderheit dieses Ausführungsbeispiels besteht darin, dass hierbei zwei Dosierzylinder 8.1, 8.2 und zwei statische Mischer 13.1, 13.2 hintereinander geschaltet sind. Dies dient zur Verbesserung der Durchmischung und ermöglicht eine vollständige elektrische Potentialtrennung.

Hierbei ist noch zu erwähnen, dass die Materialrückführung 16.2 mit dem Rückführventil 18.2 hierbei nicht direkt an den stromabwärtigen Dosierzylinder 8.2 angeschlossen ist, wie es bei dem Dosierzylinder 8.1 der Fall ist. Vielmehr ist hierbei zwischen der Materialrückführung 16.2 und dem Dosierzylinder 8.2 der statische Mischer 13.2 angeordnet.

### Bezugszeichenliste:

- 1: Applikationsgerät
- 2: Wechselventilanordnung
- 3: Einlässe der Wechselventilanordnung
- 4: Einlassventile der Wechselventilanordnung
- 5: Gemeinsamer Kanal der Wechselventilanordnung
- 6: Auslass der Wechselventilanordnung
- 7, 7.1, 7.2: Absperrventil
- 8,8.1,8.2: Dosierzylinder
- 9,9.1,9.2: Dosierkolben
- 10, 10.1, 10.2: Dosierantrieb
- 11, 11.1, 11.2: Kolbenstange
- 12, 12.1, 12.2: Auslassventil
- 13, 13.1, 13.2: statischer Mischer
- 14: Hauptventil
- 15, 15.1, 15.2: Spülmittelventil
- 16, 16.1, 16.2: Materialrückführung
- 17, 17.1, 17.2: Sammelbehälter der Materialrückführung
- 18, 18.1, 18.2: Rückführventil

## Patentansprüche

1. Mischanlage zum Mischen von mehreren Komponenten in einem vorgegebenen Mischungsverhältnis zu einem Gemisch, mit
a) einer Wechselventilanordnung (2) mit mehreren Einlässen (3) mit jeweils einem individuell steuerbaren Einlassventil (4) zur Zuführung der zu mischenden Komponenten und einem gemeinsamen Auslass (6) zur Abgabe der zu mischenden Komponenten, und
b) einem Dosierzylinder (8; 8.1, 8.2) am Auslass (6) der Wechselventilanordnung (2), wobei der Dosierzylinder (8; 8.1, 8.2) einen verschiebbaren Dosierkolben (9; 9.1, 9.2) aufweist und die zu mischenden Komponenten entsprechend der Kolbenbewegung des Dosierkolbens (9; 9.1, 9.2) jeweils mit einer definierten Füllmenge aus dem Auslass (6) der Wechselventilanordnung (2) aufnimmt und in dem Dosierzylinder (8; 8.1, 8.2) zusammenführt, um das vorgegebene Mischungsverhältnis einzustellen,
**gekennzeichnet durch**
c) ein steuerbares Spülmittelventil (15; 15.1, 15.2) zur Zuführung von Spülmittel in den Dosierzylinder (8; 8.1, 8.2).

2. Mischanlage nach Anspruch 1, **dadurch gekennzeichnet,**
a) **dass** ein Dosierantrieb (10; 10.1, 10.2) vorgesehen ist zum Verschieben des Dosierkolbens (9; 9.1, 9.2) in dem Dosierzylinder (8; 8.1, 8.2) entsprechend der definierten Füllmenge des jeweiligen Beschichtungsmittels, und
b) **dass** der Dosierantrieb (10; 10.1, 10.2) einen Elektromotor aufweist, und
c) **dass** der Elektromotor über ein Schraubgetriebe oder über einen Zahnriemen auf den Dosierkolben (9; 9.1, 9.2) wirkt, und
d) **dass** der Dosierantrieb (10; 10.1, 10.2) einen Drehwinkelgeber aufweist, der einen Drehwinkel des Elektromotors misst, um eine hohe Dosiergenauigkeit zu erreichen, und
e) **dass** kinematisch zwischen dem Elektromotor und dem Dosierkolben (9; 9.1, 9.2) eine Welle und/oder eine Kolbenstange (11; 11.1, 11.2) aus einem elektrisch isolierenden Material angeordnet ist, um eine Potentialtrennung zu ermöglichen.

3. Mischanlage nach einem der vorhergehenden Ansprüche, **gekennzeichnet durch**
a) ein steuerbares Absperrventil (7; 7.1, 7.2) zwischen dem Auslass (6) der Wechselventilanordnung (2) und dem Dosierzylinder (8; 8.1, 8.2) zur Steuerung der Materialabgabe von der Wechselventilanordnung (2) in den Dosierzylinder (8; 8.1, 8.2), und/oder
b) ein steuerbares Auslassventil (12; 12.1, 12.2) zur Steuerung der Materialabgabe aus dem Dosierzylinder (8; 8.1, 8.2) zu einem Applikationsgerät (1).

4. Mischanlage nach einem der vorhergehenden Ansprüche, **gekennzeichnet durch**
a) eine Materialrückführung (16; 16.1, 16.2) zur Aufnahme von Beschichtungsmittelresten aus dem Dosierzylinder (8; 8.1, 8.2) bei einem Spülvorgang,
b) ein steuerbares Rückführventil (18; 18.1, 18.2) zur Steuerung der Materialabgabe aus dem Dosierzylinder (8; 8.1, 8.2) in die Materialrückführung (16; 16.1, 16.2).

5. Mischanlage nach einem der vorhergehenden Ansprüche, **gekennzeichnet durch** einen statischen Mischer (13; 13.1, 13.2), der eingangsseitig mit dem Dosierzylinder (8; 8.1, 8.2) verbunden und von dem vorgemischten Beschichtungsmittelgemisch durchströmt wird, um das Beschichtungsmittelgemisch gleichmäßiger zu mischen.

6. Mischanlage nach einem der vorhergehenden Ansprüche, **dadurch gekennzeichnet,**
a) **dass** stromabwärts hinter der Wechselventilanordnung (2) mehrere Dosierzylinder (8.1, 8.2) und/oder mehrere statische Mischer (13.1, 13.2) in Strömungsrichtung hintereinander angeordnet sind, und
b) **dass** die Dosierzylinder (8.1, 8.2) eine Potentialtrennung ermöglichen.

7. Mischanlage nach Anspruch 6, **dadurch gekennzeichnet,**
a) **dass** die einzelnen Dosierzylinder (8.1, 8.2) durch jeweils ein steuerbares Spülmittelventil (15.1, 15.2) unabhängig voneinander spülbar sind, und/oder
b) **dass** die einzelnen Dosierzylinder (8.1, 8.2) durch jeweils ein steuerbares Rückführventil (18.1, 18.2) in eine gemeinsame Materialrückführung oder in jeweils eine eigene Materialrückführung (16.1, 16.2) ausgespült werden können, und/oder
c) **dass** die einzelnen Dosierzylinder (8.1, 8.2) eingangsseitig jeweils ein steuerbares Absperrventil (7.1, 7.2) aufweisen, und/oder
d) **dass** die einzelnen Dosierzylinder (8.1, 8.2) auslassseitig jeweils ein steuerbares Auslassventil (12; 12.1, 12.2) aufweisen, und/oder
e) **dass** bei dem stromaufwärtigen Dosierzylinder (8.1) die Materialrückführung (16.1) direkt an den Dosierzylinder (8.2) angeschlossen ist, während bei dem stromabwärtigen Dosierzylinder (8.2) der stromabwärtige statische Mischer (13.2) zwischen der der stromabwärtigen Materialrückführung (16.2) und dem stromabwärtigen Dosierzylinder (8.2) angeschlossen ist.

8. Mischverfahren zum Mischen von mehreren Komponenten in einem vorgegebenen Mischungsverhältnis zu einem Gemisch, mit folgenden Schritten:
a) Auswählen der zu mischenden Komponenten mittels einer Wechselventilanordnung (2) mit mehreren Einlässen (3), an denen jeweils die einzelnen Komponenten anliegen, wobei die jeweils ausgewählten Komponenten einem gemeinsamen Auslass (6) der Wechselventilanordnung (2) zugeführt werden,
b) Befüllen eines Dosierzylinders (8; 8.1, 8.2) mit einem verschiebbaren Dosierkolben (9; 9.1, 9.2) entsprechend der Kolbenbewegung des Dosierkolbens (9; 9.1, 9.2) jeweils mit einer bestimmten Füllmenge der verschiedenen Komponenten aus dem Auslass (6) der Wechselventilanordnung (2), so dass die zu mischenden Komponenten in dem Dosierzylinder (8; 8.1, 8.2) zusammengeführt werden,
**gekennzeichnet durch** folgenden Schritt zum Spülen des Dosierzylinders (8; 8.1, 8.2):
c) Einspülen eines Spülmittels in den Dosierzylinder (8; 8.1, 8.2) über ein steuerbares Spülmittelventil (15; 15.1, 15.2) zum Lösen von Rückständen des Gemischs in dem Dosierzylinder (8; 8.1, 8.2).

9. Mischverfahren nach Anspruch 8, **dadurch gekennzeichnet,**
a) **dass** die verschiedenen Komponenten von der Wechselventilanordnung (2) sequentiell ausgewählt und dem Auslass (6) der Wechselventilanordnung (2) sequentiell zugeführt werden, und/oder
b) **dass** der Dosierzylinder (8; 8.1, 8.2) sequentiell mit den verschiedenen Komponenten befüllt wird, so dass die verschiedenen Komponenten in dem Dosierzylinder (8; 8.1, 8.2) zusammengeführt und vorgemischt werden, und/oder
c) **dass** der Dosierzylinder (8; 8.1, 8.2) sequentiell und wiederholt mit Teilmengen der verschiedenen Komponenten befüllt wird bis für jede der zu mischenden Komponenten die gewünschte Gesamtmenge in den Dosierzylinder (8; 8.1, 8.2) eingefüllt ist.

10. Mischverfahren nach Anspruch 9, **dadurch gekennzeichnet, dass** der Dosierkolben (9; 9.1, 9.2) beim Befüllen des Dosierzylinders (8; 8.1, 8.2) mit den verschiedenen Komponenten von einem Dosierantrieb (10; 10.1, 10.2) gesteuert bewegt wird, um eine definierte Füllmenge der jeweiligen Komponente in den Dosierzylinder (8; 8.1, 8.2) aufzunehmen.

11. Mischverfahren nach Anspruch 9 oder 10, **gekennzeichnet durch** folgenden Schritt: Entleeren des Dosierzylinders (8; 8.1, 8.2) mit dem darin befindlichen Gemisch in einen statischen Mischer hin zu einem Applikationsgerät (1), so dass das Gemisch in dem statischen Mischer gleichmäßiger gemischt wird.

12. Mischverfahren nach einem der Ansprüche 9 bis 11, **gekennzeichnet durch** folgenden Schritt zum Vormischen der verschiedenen Komponenten in dem Dosierzylinder (8; 8.1, 8.2) oder zum Lösen von Rückständen in dem Dosierzylinder (8; 8.1, 8.2) bei einem Spülvorgang: Mehrfaches Hin- und Herbewegen des Dosierkolbens (9; 9.1, 9.2) zur Erzeugung von Turbulenzen in dem Dosierzylinder (8; 8.1, 8.2).

13. Mischverfahren nach Anspruch 12, **gekennzeichnet durch** folgende Schritte zum Hin- und Herbewegen des Dosierkolbens (9; 9.1, 9.2) in dem Dosierzylinder (8; 8.1, 8.2):
a) Befüllen eines Restvolumens des Dosierzylinders (8; 8.1, 8.2) zusätzlich zu den zu mischenden Komponenten oder dem Spülmittel mit Luft,
b) Einschalten eines Dosierantriebs (10; 10.1, 10.2), so dass der Dosierkolben (9; 9.1, 9.2) bewegt wird und die Luft in dem Dosierzylinder (8; 8.1, 8.2) komprimiert, und
c) Ausschalten des Dosierantriebs (10; 10.1, 10.2), so dass die komprimierte Luft in dem Dosierzylinder (8; 8.1, 8.2) den Dosierkolben (9; 9.1, 9.2) zurückspringen lässt, wodurch in dem Dosierzylinder (8; 8.1, 8.2) Turbulenzen entstehen und die Komponenten in dem Dosierzylinder (8; 8.1, 8.2) vorgemischt oder die Rückstände in dem Dosierzylinder (8; 8.1, 8.2) gelöst werden, und
d) Ablassen der Luft aus dem Dosierzylinder (8; 8.1, 8.2) über ein Ablassventil.

14. Mischverfahren nach einem der Ansprüche 9 bis 13, **gekennzeichnet durch** folgenden Schritt zum Spülen des Dosierzylinders (8; 8.1, 8.2):
Ausspülen der Rückstände des Gemischs aus dem Dosierzylinder (8; 8.1, 8.2) in eine Materialrückführung (16; 16.1, 16.2).

15. Mischverfahren nach einem der Ansprüche 9 bis 14, **dadurch gekennzeichnet, dass** die zu mischenden Komponenten in einer vorgegebenen Reihenfolge in den Dosierzylinder (8; 8.1, 8.2) gefüllt werden, nämlich
a) entsprechend der Viskosität der Komponenten beginnend mit einer niederviskosen Komponente gefolgt von einer höherviskosen Komponente, oder
b) entsprechend der Füllmenge der einzelnen Komponenten beginnend mit einer Komponenten mit kleiner Füllmenge gefolgt von einer Komponente mit großer Füllmenge, oder
c) beginnend mit einem Stammlack gefolgt von einem Härter.

## Claims

1. Mixing plant for mixing several components in a predetermined mixing ratio to form a mixture, comprising
a) a change valve arrangement (2) with several inlets (3) each with an individually controllable inlet valve (4) for supplying the components to be mixed and a common outlet (6) for discharging the components to be mixed, and
b) a metering cylinder (8; 8.1, 8.2) at the outlet (6) of the change valve arrangement (2), wherein the metering cylinder (8; 8.1, 8.2) has a displaceable metering piston (9; 9.1, 9.2), and the components to be mixed are each fed in accordance with the piston movement of the metering piston (9; 9. 1, 9.2) with a defined filling quantity from the outlet (6) of the change valve arrangement (2) and combines them in the metering cylinder (8; 8.1, 8.2) in order to set the predetermined mixing ratio,
**characterized by**
c) a controllable flushing agent valve (15; 15.1, 15.2) for feeding flushing agent into the metering cylinder (8; 8.1, 8.2).

2. Mixing plant according to claim 1, **characterized in**
a) **that** a metering drive (10; 10.1, 10.2) is provided for displacing the metering piston (9; 9.1, 9.2) in the metering cylinder (8; 8.1, 8.2) in accordance with the defined filling quantity of the respective coating agent, and
b) **that** the metering drive (10; 10.1, 10.2) has an electric motor, and
c) **that** the electric motor acts on the metering piston (9; 9.1, 9.2) via a helical gear or via a toothed belt, and
d) **that** the metering drive (10; 10.1, 10.2) has a rotational angle encoder which measures a rotational angle of the electric motor in order to achieve a high metering accuracy, and
e) **that** kinematically between the electric motor and the metering piston (9; 9.1, 9.2) a shaft and/or a piston rod (11; 11.1, 11.2) made of an electrically insulating material is arranged to enable a potential isolation.

3. Mixing plant according to one of the preceding claims, **characterized by**
a) a controllable shut-off valve (7; 7.1, 7.2) between the outlet (6) of the change valve arrangement (2) and the metering cylinder (8; 8.1, 8.2) for controlling the material discharge from the change valve arrangement (2) into the metering cylinder (8; 8.1, 8.2), and/or
b) a controllable outlet valve (12; 12.1, 12.2) for controlling the material discharge from the metering cylinder (8; 8.1, 8.2) to an application device (1).

4. Mixing plant according to one of the preceding claims, **characterized by**
a) a material return (16; 16.1, 16.2) for receiving coating agent residues from the metering cylinder (8; 8.1, 8.2) during a rinsing process,
b) a controllable return valve (18; 18.1, 18.2) for controlling the discharge of material from the metering cylinder (8; 8.1, 8.2) into the material return (16; 16.1, 16.2).

5. Mixing system according to one of the preceding claims, **characterized by** a static mixer (13; 13.1, 13.2), which is connected on the input side to the metering cylinder (8; 8.1, 8.2) and through which the premixed coating agent mixture flows in order to mix the coating agent mixture more uniformly.

6. Mixing system according to one of the preceding claims, **characterized in**
a) **that** a plurality of metering cylinders (8.1, 8.2) and/or a plurality of static mixers (13.1, 13.2) are arranged downstream of the change valve arrangement (2) one behind the other in the direction of flow, and
b) the metering cylinders (8.1, 8.2) allow a potential isolation.

7. Mixing plant according to claim 6, **characterized in**
a) **that** the individual metering cylinders (8.1, 8.2) can be flushed independently of one another by means of a controllable flushing agent valve (15.1, 15.2) in each case, and/or
b) **that** the individual metering cylinders (8.1, 8.2) can each be flushed out by a controllable recirculation valve (18.1, 18.2) into a common material recirculation system or into a separate material recirculation system (16.1, 16.2), and/or
c) **that** the individual metering cylinders (8.1, 8.2) each have a controllable shut-off valve (7.1, 7.2) on the inlet side, and/or
d) **that** the individual metering cylinders (8.1, 8.2) each have a controllable outlet valve (12; 12.1, 12.2) on the outlet side, and/or
e) **that**, in the case of the upstream metering cylinder (8.1), the material return (16.1) is connected directly to the metering cylinder (8.2), while, in the case of the downstream metering cylinder (8.2), the downstream static mixer (13.2) is connected between the downstream material return (16.2) and the downstream metering cylinder (8.2).

8. Mixing method for mixing a plurality of components in a predetermined mixing ratio to form a mixture, comprising the following steps:
a) Selecting the components to be mixed by means of a change valve arrangement (2) having a plurality of inlets (3) to which the individual components are respectively applied, the respectively selected components being supplied to a common outlet (6) of the change valve arrangement (2),
b) filling a metering cylinder (8; 8.1, 8.2) with a displaceable metering piston (9; 9.1, 9.2) in accordance with the piston movement of the metering piston (9; 9.1, 9.2) in each case with a specific filling quantity of the various components from the outlet (6) of the change valve arrangement (2), so that the components to be mixed are brought together in the metering cylinder (8; 8.1, 8.2)
**characterized by** the following step for flushing the metering cylinder (8; 8.1, 8.2):
c) flushing a flushing agent into the metering cylinder (8; 8.1, 8.2) via a controllable flushing agent valve (15; 15.1, 15.2) for dissolving residues of the mixture in the metering cylinder (8; 8.1, 8.2).

9. Mixing method according to claim 8, **characterized in**
a) **that** the various components are sequentially selected by the change valve arrangement (2) and sequentially supplied to the outlet (6) of the change valve arrangement (2), and/or
b) **that** the metering cylinder (8; 8.1, 8.2) is sequentially filled with the various components so that the various components are brought together and premixed in the metering cylinder (8; 8.1, 8.2), and/or
c) **that** the metering cylinder (8; 8.1, 8.2) is sequentially and repeatedly filled with partial quantities of the different components until for each of the components to be mixed the desired total quantity is filled into the metering cylinder (8; 8.1, 8.2).

10. Mixing method according to claim 9, **characterized in that** the metering piston (9; 9.1, 9.2) is moved in a controlled manner by a metering drive (10; 10.1, 10.2) when the metering cylinder (8; 8.1, 8.2) is filled with the various components, in order to take up a defined filling quantity of the respective component in the metering cylinder (8; 8.1, 8.2).

11. Mixing method according to claim 9 or 10, **characterized by** the following step:
Emptying the metering cylinder (8; 8.1, 8.2) with the mixture therein into a static mixer towards an application device (1), so that the mixture is more uniformly mixed in the static mixer.

12. Mixing method according to any one of claims 9 to 11, **characterized by** the following step for premixing the various components in the metering cylinder (8; 8.1, 8.2) or for dissolving residues in the metering cylinder (8; 8.1, 8.2) during a flushing process:
Moving the metering piston (9; 9.1, 9.2) back and forth several times to generate turbulence in the metering cylinder (8; 8.1, 8.2).

13. Mixing method according to claim 12, **characterized by** the following steps for moving the metering piston (9; 9.1, 9.2) back and forth in the metering cylinder (8; 8.1, 8.2):
a) Filling a residual volume of the metering cylinder (8; 8.1, 8.2) with air in addition to the components to be metered or the rinsing agent,
b) switching on a metering drive (10; 10.1, 10.2) so that the metering piston (9; 9.1, 9.2) is moved and compresses the air in the metering cylinder (8; 8.1, 8.2), and
c) switching off the metering drive (10; 10.1, 10.2) so that the compressed air in the metering cylinder (8; 8.1, 8.2) causes the metering piston (9; 9.1, 9.2) to spring back, whereby turbulence is created in the metering cylinder (8; 8. 1, 8.2) and the components in the metering cylinder (8; 8.1, 8.2) are premixed or the residues in the metering cylinder (8; 8.1, 8.2) are dissolved, and
d) releasing the air from the metering cylinder (8; 8.1, 8.2) via a release valve.

14. Mixing method according to any one of claims 9 to 13, **characterized by** the following step for flushing the metering cylinder (8; 8.1, 8.2):
Purging the residues of the mixture from the metering cylinder (8; 8.1, 8.2) into a material recirculation (16; 16.1, 16.2).

15. Mixing method according to one of claims 9 to 14, **characterized in that** the components to be mixed are filled into the metering cylinder (8; 8.1, 8.2) in a predetermined sequence, namely
a) according to the viscosity of the components starting with a low-viscosity component followed by a higher-viscosity component, or
b) according to the filling quantity of the individual components, starting with a component with a low filling quantity followed by a component with a high filling quantity, or
c) starting with a masterbatch followed by a hardener.

## Revendications

1. Installation de mélange pour le mélange de plusieurs composants dans un rapport de mélange prédéterminé afin d'obtenir un mélange, avec
a) un dispositif à soupape de sélection (2) avec deux entrées (3) avec chacune une soupape d'entrée (4) contrôlable individuellement pour l'introduction des composants à mélanger et une sortie commune (6) pour la distribution des composants à mélanger et
b) un cylindre de dosage (8 ; 8.1, 8.2) à la sortie du dispositif à soupape de sélection (2), dans lequel le cylindre de dosage (8 ; 8.1, 8.2) comprend un piston de dosage coulissant (9 ; 9.1, 9.2) et loge chacun des composants à mélanger en fonction du mouvement du piston de dosage (9 ; 9.1, 9.2) avec une quantité définie provenant de la sortie (6) du dispositif à soupape de sélection (2) et les regroupe dans le cylindre de dosage (8 ; 8.1, 8.2) afin de régler le rapport de mélange prédéterminé, **caractérisée par**
c) une soupape de produit de rinçage (15 ; 15.1, 15.2) pour l'introduction d'un produit de rinçage dans le cylindre de dosage (8 ; 8.1, 8.2).

2. Installation de mélange selon la revendication 1, **caractérisée en ce que**
a) un dispositif d'entraînement de dosage (10 ; 10.1, 10.2) est prévu pour le coulissement du piston de dosage (9 ; 9.1, 9.2) dans le cylindre de dosage (8 ; 8.1, 8.2) en fonction de la quantité définie du produit de revêtement respectif et
b) le dispositif d'entraînement de dosage (10 ; 10.1, 10.2) comprend un moteur électrique et
c) le moteur électrique agit sur le piston de dosage (9 ; 9.1, 9.2) par l'intermédiaire d'un mécanisme à vis ou par l'intermédiaire d'une courroie dentée et
d) le dispositif d'entraînement de dosage (10 ; 10.1, 10.2) comprend un capteur d'angle de rotation qui mesure un angle de rotation du moteur électrique afin d'obtenir une précision de dosage élevée et
e) un arbre et/ou une tige de piston (11 ; 11.1, 11.2) en matériau électriquement isolant est disposé cinématiquement entre le moteur électrique et le piston de dosage (9 ; 9.1, 9.2) afin de permettre une séparation de potentiel.

3. Installation de mélange selon l'une des revendications précédentes, **caractérisée par**
a) une soupape d'arrêt contrôlable (7 ; 7.1, 7.2) entre la sortie (6) du dispositif à soupape de sélection (2) et le cylindre de dosage (8 ; 8.1, 8.2) pour le contrôle de la distribution de matériau par le dispositif à soupape de sélection (2) vers le cylindre de dosage (8 ; 8.1, 8.2) et/ou
b) une soupape de sortie contrôlable (12 ; 12.1, 12.2) pour le contrôle de la distribution du matériau du cylindre de dosage (8 ; 8.1, 8.2) vers un appareil d'application (1).

4. Installation de mélange selon l'une des revendications précédentes, **caractérisée par**
a) un retour de matériau (16 ; 16.1, 16.2) pour le logement de résidus de produit de revêtement provenant du cylindre de dosage (8 ; 8.1, 8.2) lors d'un processus de rinçage,
b) une soupape de retour contrôlable (18 ; 18.1, 18.2) pour le contrôle de la distribution de matériau du cylindre de dosage (8 ; 8.1, 8.2) vers le retour de matériau (16 ; 16.1, 16.2).

5. Installation de mélange selon l'une des revendications précédentes, **caractérisée par** un mélangeur statique (13 ; 13.1, 13.2), qui est relié, côté entrée, avec le cylindre de dosage (8 ; 8.1, 8.2) et est traversé par le mélange de produit de revêtement pré-mélangé afin de mélanger le mélange de produit de revêtement de manière plus uniforme.

6. Installation de mélange selon l'une des revendications précédentes, **caractérisée en ce que**
a) en aval du dispositif à soupape de sélection (2), sont disposés plusieurs cylindres de dosage (8.1, 8.2) et/ou plusieurs mélangeurs statiques (13.1, 13.2), les uns derrière les autres dans la direction d'écoulement et
b) les cylindres de dosage (8.1, 8.2) permettent une séparation de potentiel.

7. Installation de mélange selon la revendication 6, **caractérisée en ce que**
a) les différents cylindres de dosage (8.1, 8.2) peuvent être rincés chacun indépendamment les uns des autres à l'aide d'une soupape de produit de rinçage contrôlable (15.1, 15.2) et/ou
b) les différents cylindres de dosage (8.1, 8.2) peuvent être évacués chacun par une soupape de retour contrôlable (18.1, 18.2) vers un retour de matériau commun ou vers leur propre retour de matériau (16.1, 16.2) et/ou
c) les différents cylindres de dosage (8.1, 8.2) comprennent, côté entrée, chacun une soupape d'arrêt contrôlable (7.1, 7.2) et/ou
d) les différents cylindres de dosage (8.1, 8.2) comprennent, côté sortie, chacun une soupape de sortie contrôlable (12 ; 12.1, 12.2) et/ou
e) dans le cylindre de dosage amont (8.1), le retour de matériau (16.1) est raccordé directement au cylindre de dosage (8.2), tandis que, dans le cylindre de dosage aval (8.2), le mélangeur statique aval (13.2) est raccordé entre le retour de matériau aval (16.2) et le cylindre de dosage aval (8.2).

8. Procédé de mélange pour le mélange de plusieurs composants dans un rapport de mélange prédéterminé, afin d'obtenir un mélange, avec les étapes suivantes :
a) sélection des composants à mélanger au moyen d'un dispositif à soupape de sélection (2) avec plusieurs entrées (3), au niveau desquelles les différents composants sont présents, dans lequel les composants sélectionnés sont amenés vers une sortie commune (6) du dispositif à soupape de sélection (2),
b) remplissage d'un cylindre de dosage (8 ; 8.2, 8.2) avec un piston de dosage coulissant (9 ; 9.1, 9.2) en fonction du mouvement du piston de dosage (9 ; 9.1, 9.2) chacun avec une quantité déterminée des différents composants provenant de la sortie (6) du dispositif à soupape de sélection (2), de façon à ce que les composants à mélanger soient regroupés dans le cylindre de dosage (8 ; 8.1, 8.2), **caractérisé par** l'étape suivante pour le rinçage du cylindre de dosage (8 ; 8.1, 8.2) :
c) introduction d'un produit de rinçage dans le cylindre de dosage (8 ; 8.1, 8.2) par l'intermédiaire d'une soupape de produit de rinçage contrôlable (15 ; 15.1, 15.2) pour la dissolution des résidus du mélange dans le cylindre de dosage (8 ; 8.1, 8.2).

9. Procédé de mélange selon la revendication 8, **caractérisé en ce que**
a) les différents composants sont sélectionnés de manière séquentielle par le dispositif à soupape de sélection (2) et sont amenés de manière séquentielle vers la sortie (6) du dispositif à soupape de sélection (2) et/ou
b) le cylindre de dosage (8 ; 8.1, 8.2) est rempli de manière séquentielle avec les différents composants, de façon à ce que les différents composants soient regroupés et pré-mélangés dans le cylindre de dosage (8 ; 8.1, 8.2) et/ou
c) le cylindre de dosage (8 ; 8.1, 8.2) est rempli de manière séquentielle et répétée avec des quantités partielles des différents composants jusqu'à ce que, pour chacun des composants à mélanger, la quantité totale souhaitée soit introduite dans le cylindre de dosage (8 ; 8.1, 8.2).

10. Procédé de mélange selon la revendication 9, **caractérisé en ce que** le piston de dosage (9 ; 9.1, 9.2) est déplacé de manière contrôlée, lors du remplissage du cylindre de dosage (8 ; 8.1, 8.2) avec les différents composants avec un dispositif d'entraînement de dosage (10 ; 10.1, 10.2), afin de loger une quantité définie du composant respectif dans le cylindre de dosage (8 ; 8.1, 8.2).

11. Procédé de mélange selon la revendication 9 ou 10, **caractérisé par** l'étape suivante :
vidange du cylindre de dosage (8 ; 8.1, 8.2) avec le mélange qui s'y trouve dans un mélangeur statique vers un appareil d'application (1), de façon à ce que le mélange soit mélangé de manière plus uniforme dans le mélangeur statique.

12. Procédé de mélange selon l'une des revendications 9 à 11, **caractérisé par** l'étape suivante de pré-mélange des différents composants dans le cylindre de dosage (8 ; 8.1, 8.2) ou de dissolution des résidus dans le cylindre de dosage (8 ; 8.1, 8.2) lors d'un processus de rinçage :
multiples mouvements de va-et-vient du piston de dosage (9 ; 9.1, 9.2) afin de produire des turbulences dans le cylindre de dosage (8 ; 8.1, 8.2).

13. Procédé de mélange selon la revendication 12, **caractérisé par** les étapes suivantes de mouvement de va-et-vient du piston de dosage (9 ; 9.1, 9.2) dans le cylindre de dosage (8 ; 8.1, 8.2) :
a) remplissage d'un volume résiduel du cylindre de dosage (8 ; 8.1, 8.2) en plus des composants à mélanger ou du produit de rinçage, avec de l'air,
b) mise en marche d'un dispositif d'entraînement de dosage (10 ; 10.1, 10.2) de façon à ce que le piston de dosage (9 ; 9.1, 9.2) soit déplacé et à ce que l'air dans le cylindre de dosage (8 ; 8.1, 8.2) soit comprimé et
c) arrêt du dispositif d'entraînement de dosage (10 ; 10.1, 10.2) de façon à ce que l'air comprimé dans le cylindre de dosage (8 ; 8.1, 8.2) fasse reculer le piston de dosage (9 ; 9.1, 9.2), ce qui permet de produire des turbulences dans le cylindre de dosage (8 ; 8.1, 8.2) et de pré-mélanger les composants dans le cylindre de dosage (8 ; 8.1, 8.2) ou de dissoudre les résidus dans le cylindre de dosage (8 ; 8.1, 8.2) et
d) purge de l'air hors du cylindre de dosage (8 ; 8.1, 8.2) par l'intermédiaire d'une soupape de purge.

14. Procédé de mélange selon l'une des revendications 9 à 13, **caractérisé par** l'étape suivante de rinçage du cylindre de dosage (8 ; 8.1, 8.2) :
rinçage des résidus du mélange hors du cylindre de dosage (8 ; 8.1, 8.2) vers un retour de matériau (16 ; 16.1, 16.2).

15. Procédé de mélange selon l'une des revendications 9 à 14, **caractérisé en ce que** les composants à mélanger sont introduits dans le cylindre de dosage (8 ; 8.1, 8.2) dans un ordre prédéterminé, à savoir
a) en fonction de la viscosité des composants, en commençant par un composant de faible viscosité suivi d'un composant plus visqueux ou
b) en fonction de la quantité des différents composants en commençant par un composant avec une petite quantité suivi d'un composant avec une quantité plus grande ou
c) en commençant par un vernis de base suivi d'un durcisseur.
